# EUROPÄISCHE PATENTSCHRIFT

(11) **EP 3 303 205 B1**
(45) Veröffentlichungstag und Bekanntmachung des Hinweises auf die Patenterteilung: **17.10.2018**
(21) Anmeldenummer: 16724675.0
(22) Anmeldetag: 25.05.2016
(51) Int. Cl.: B66D 1/28

(54) **HEBEZEUG, INSBESONDERE SEILZUG**
LIFTING DEVICE, IN PARTICULAR A CABLE WINCH
ÉQUIPEMENT DE LEVAGE, EN PARTICULIER CÂBLE DE TRANSMISSION

(30) Priorität: 26.05.2015 DE 102015108265
(43) Veröffentlichungstag der Anmeldung: 11.04.2018
(73) Patentinhaber: Konecranes Global Corporation, 05830 Hyvinkää (FI)
(72) Erfinder: MOLL, Oliver, 42659 Solingen (DE); UZUN, Ahmet, 58300 Wetter (DE)
(74) Vertreter: Moser Götze & Partner Patentanwälte mbB
(86) Internationale Anmeldenummer: PCT/EP2016/061819
(87) Internationale Veröffentlichungsnummer: WO 2016/189043

(56) Entgegenhaltungen:
- EP-A1- 2 641 861
- WO-A1-2011/061150
- DE-C- 842 705
- JP-A- 2000 063 088
- US-A- 1 436 375
- US-A1- 2008 061 277

## Beschreibung

Die Erfindung betrifft ein Hebezeug, insbesondere Seilzug, mit einem mindestens zwei Grundplatten aufweisenden Grundrahmen, mit mindestens zwei ein erstes Trägerende und ein gegenüberliegendes zweites Trägerende aufweisenden Längsträgern, die die Grundplatten miteinander verbinden und voneinander beabstanden, wobei das erste Trägerende und das zweite Trägerende der Längsträger an den Grundplatten des Hebezeuges derart lösbar befestigt sind und eine der mindestens zwei Grundplatten derart ausgebildet ist, dass die Längsträger in Richtung deren Längsachse und durch eine der mindestens zwei Grundplatten hindurch ein- oder ausbaubar sind, wofür in einer der Grundplatten der mindestens zwei Grundplatten Durchgangsöffnungen für die Durchführung der Längsträger angeordnet sind, jeweils ein Trägerende der Längsträger in eine der Durchgangsöffnungen eingesteckt und befestigt ist und das Trägerende der Längsträger über ein Halteelement in und gegen der Richtung der Längsachse des Längsträgers an der Grundplatte festgelegt ist, wozu das Halteelement an einer Außenseite der Grundplatte befestigt ist.

Aus der deutschen Patentanmeldung DE 43 10 770 A1 ist bereits eine Motorseilwinde für Hubarbeiten im Theater bekannt. Diese Motorseilwinde wird von einem elektrischen Antriebsmotor angetrieben, der über ein Getriebe auf eine Seiltrommel wirkt. Das Getriebe ist zusammen mit zwei Bremsen innerhalb der Seiltrommel angeordnet. Die Seiltrommel ist beidendig in einem Grundrahmen gelagert, der aus zwei voneinander beabstandeten und parallel zueinander ausgerichteten Grundplatten besteht. Die Grundplatten haben jeweils eine rechteckige Form und sind über vier parallel zur Längsachse der Seiltrommel ausgerichtete Längsträger miteinander befestigt. Die Längsträger sind als Distanzrohre ausgebildet, die jeweils mittels eines innerhalb des Distanzrohres geführten Zugankers und endseitig hieran aufgeschraubten Gewindemuttern mit den Grundplatten in deren Eckbereichen verbunden sind. Die planen Endflächen der Distanzrohre liegen hierbei an den Innenseiten der Grundplatten im Bereich von Durchgangsbohrungen für die Zuganker an.

Des Weiteren sind in der Beschreibungseinleitung der deutschen Patentanmeldung DE 196 02 927 A1 Hebezeuge, insbesondere elektrische Seilwinden, beschrieben, die modular aus den Baugruppen Elektrik, Motor, Getriebe, Seiltrommel, Tragmittel und Grundrahmen aufgebaut sind. Die einzelnen Baugruppen sind in einer Vielzahl von Kombinationen zusammenbaubar. An dem Grundrahmen sind die Hauptbaugruppen des Hebezeuges befestigt, insbesondere ist dort die Seiltrommel gelagert. Der Grundrahmen besteht mindestens aus zwei Grundplatten, die mit Abstand parallel zueinander angeordnet und über Längsträger miteinander verbunden sind. Je Stirnplatte sind mindestens drei Schraubverbindungen zur Anbindung der Längsträger hieran vorgesehen.

Die deutsche Patentanmeldung DE 196 02 927 A1 selbst betrifft einen Grundrahmen für Seilwinden, der sich durch einen verringerten Montageaufwand und ein geringeres Gewicht auszeichnen soll. Der Grundrahmen besteht im Wesentlichen aus den beiden Grundplatten, die über einen oberen und einen unteren u-förmigen Längsträger und ein parallel hierzu mit der Drehachse der Seiltrommel zusammen fallendes Zugelement miteinander verbunden sind. Das Zugelement ist aus Vollmaterial, an dessen gegenüberliegenden Enden unter Ausbildung eines Absatzes Gewindeabschnitte angeordnet sind. An einer Seite wird das Zugelement mit seinem Gewindeabschnitt in ein zentral in einer Grundplatte angeordnetes Innengewinde eingeschraubt und liegt mit seinem ringförmigen Absatz über eine Scheibe an der planen Innenseite der Grundplatte an. An der gegenüberliegenden Grundplatte ist zentral eine Durchgangsbohrung vorgesehen, die stufig zur Ausbildung einer ringförmigen Anlagefläche für die Aufnahme des Absatzes des Rohres am Anfang des Gewindestangenabschnittes ausgebildet ist. Der Gewindestangenabschnitt ist durch die Durchgangsbohrung geführt und von außen über eine Gewindemutter mit der Außenseite der Grundplatte verspannt. Hierbei sind die beiden u-förmigen Längsträger in geeignete sacklochartige Aussparungen in den Innenseiten der Grundplatten eingesteckt und werden dort durch die von dem Zugmittel aufgebaute Spannkraft zwischen den Grundplatten gehalten.

Bei diesen Ausführungsformen nach dem Stand der Technik sind die Verbindungselemente zwischen den Grundplatten als Profile mit Vollrund- oder Rohrquerschnitt ausgebildet, deren Enden in entsprechende Bohrungen oder entsprechend bearbeitete Anlageflächen in den einander zugewandten Flächen der Grundplatten hinein ragen beziehungsweise dort anliegen. Eine Befestigung erfolgt dann über eine Schraubverbindung, die die Profile in deren Längsrichtung mit den Grundplatten verspannen. Diese Verbindungsstellen zwischen den Profilen und den Grundplatten können sowohl Axialkräfte in Richtung der Längsachse der Verbindungselemente bzw. der Seiltrommel als auch sogenannte Eckmomente übertragen. Unter Eckmomenten werden hier Momente verstanden, die beispielsweise durch eine Verwindung des Grundrahmens an den Verbindungsstellen zwischen Grundplatten und Verbindungselementen entstehen. Gleichzeitig werden über die Länge der Profile der exakte Abstand und die Parallelität zwischen den beiden Grundplatten innerhalb der gewünschten Toleranzen hergestellt.

Ferner ist aus dem deutschen Patent DE 10 2005 029 113 B3 ein Grundrahmen eines Hebezeuges bekannt, der wiederum zwei parallele und mit Abstand zueinander angeordnete Grundplatten aufweist. Die Grundplatten sind über Längsträger voneinander beabstandet und lösbar miteinander verbunden. Hierfür tauchen die Enden der Längsträger in Sacklochbohrungen in den zueinander zugewandten Innenseiten der Grundplatten ein und werden darin über Schrauben gegen eine Anlagefläche in den Sacklochbohrungen und somit quer zur Längsrichtung des Längsträgers gedrückt.

Die US 2009/0308826 A1 offenbart einen Grundrahmen eines Hebezeugs, dessen rohrförmige Längsträger mit zwei Grundplatten mittels rohrschellenartiger Halteelemente verspannt sind. Hierbei sind die Längsträger durch in Eckbereichen der Grundplatten befestigte Halteelemente hindurch gesteckt und über quer zur Längsachse des Längsträgers wirkende Schrauben festgeklemmt.

Die zuvor als Grundplatten bezeichneten Bauelemente des Hebezeugs können auch Gehäuseteile sein, die verschiedene Funktionen des Hebezeuges erfüllen. Beispielsweise dienen diese zur Befestigung des Hubantriebes, zur Lagerung der Seiltrommel, zum Anbau von Traversen für Teile der Seileinscherung, zur Aufnahme der elektrischen Ausrüstung, zur Fußbefestigung des Hebezeuges oder zur Anbringung von Fahrwerkskomponenten.

Hieraus ergibt sich, dass die Gewindemuttern oder -schrauben zur Befestigung der Längsträger an den Grundplatten oft schlecht zugänglich beispielsweise im Gehäuseinneren angeordnet sind. Auch müssen diese Verbindungsstellen häufig aus dem Gehäuse heraus verlagert werden, um eine Zugänglichkeit zu erreichen. Hierdurch wird eine Montage erschwert und die Gehäuse in Form der Grundplatten müssen unnötig vergrößert werden.

Aus der DE 10 2010 026 651 A1 ist es ferner bekannt, die Grundplatten über Rohre miteinander zu verbinden. Hierzu sind die Rohrenden an den Grundplatten mittels Presssitz gehalten. In die Rohrenden sind Stopfen zur Schaffung des Presssitzes eingepresst.

Weitere Grundrahmen sind aus der JP 2000 063088A, der DE 842 705 C, der US 1 436 375 A, der US 6,494,437 B1, der US 2010/0288906 A1, der FR 2 928 637 A1, der US 2011/0079760 A1, der EP 2 641 861 A1, der US 2008/0061277 A1 und der US 2014/0341696 A1 bekannt.

Aus der EP 2 501 640 B1 geht hervor, die Längsträger zur Verbindung der Grundplatten eines Hebezeuges durch die Grundplatten an sich ausbaubar auszugestalten. Hierzu sind die Längsträger in Durchgangsöffnungen an einer der beiden Grundplatten gehalten, wozu die Enden aller Längsträger mittels eines gemeinsamen plattenförmigen Halteelements an der Grundplatte festgelegt sind. Das Halteelement wird mittels einer Schraubverbindung mit dem Längsträger verbunden und ist wiederum selber an der Grundplatte festgelegt. Hierdurch ist es möglich, die Längsträger für die Wartung, Montage, Demontage oder den Umbau einseitig durch die Grundplatte hindurch auszubauen bzw. herauszuziehen. Hierzu muss das plattenförmige Halteelement komplett entfernt werden. Alternativ kann das Halteelement auch zweiteilig sein, so dass zumindest ein Teil des zweiteiligen Halteelements immer auch ein gemeinsames Halteelement zur gleichzeitigen Festlegung von mindestens zwei Längsträgern bildet.

EP 2 641 861 offenbart ein Hebezeug gemäß dem Oberbegriff des Anspruchs 1. Der Erfindung liegt demgegenüber die Aufgabe zu Grunde, ein verbessertes Hebezeug, insbesondere einen Seilzug, zu schaffen, das sich durch eine konstruktiv einfache Bauweise sowie einfache Montage, Demontage oder Umbau auszeichnet. Diese Aufgabe wird durch ein Hebezeug, insbesondere einen Seilzug, mit den Merkmalen des Anspruches 1 gelöst. In den abhängigen Ansprüchen sind vorteilhafte Ausgestaltungen der Erfindung angegeben.

Erfindungsgemäß wird ein Hebezeug, insbesondere Seilzug, mit einem mindestens zwei Grundplatten aufweisenden Grundrahmen, mit mindestens zwei ein erstes Trägerende und ein gegenüberliegendes zweites Trägerende aufweisenden Längsträgern, die die Grundplatten miteinander verbinden und voneinander beabstanden, wobei das erste Trägerende und das zweite Trägerende der Längsträger an den Grundplatten des Hebezeuges derart lösbar befestigt sind und eine der mindestens zwei Grundplatten derart ausgebildet ist, dass die Längsträger in Richtung ihrer Längsachse und durch eine der mindestens zwei Grundplatten hindurch ein- oder ausbaubar sind, wofür in einer der Grundplatten der mindestens zwei Grundplatten Durchgangsöffnungen für die Durchführung der Längsträger angeordnet sind, jeweils ein Trägerende der Längsträger in eine der Durchgangsöffnungen eingesteckt und befestigt ist und das Trägerende der Längsträger über ein Halteelement an der Grundplatte festgelegt ist, um ein Verschieben des Längsträgers entlang der Längsachse in Richtung beider Trägerenden zu verhindern, wozu das Halteelement an einer Außenseite der Grundplatte befestigt ist, wobei das Trägerende der Längsträger eine Haltebohrung aufweist, und das Halteelement an dem Trägerende über ein erstes Befestigungselement, insbesondere eine erste Schraube, festgelegt ist, das in die Haltebohrung eingreift, dadurch verbessert, dass pro Längsträger jeweils ein separates Halteelement vorgesehen ist und dass zusätzlich zu dem ersten Befestigungselement ein zweites Befestigungselement, insbesondere eine zweite Schraube, vorgesehen ist, über das das jeweilige Halteelement an der Grundplatte festgelegt ist.

Hierdurch wird der Vorteil erreicht, dass eine Art Basishebezeug hergestellt werden kann, das vor Ort in Bezug auf die Anordnung und die Anzahl der Längsträger zwischen den beiden Grundplatten leicht angepasst werden kann. Hierbei kann die Seiltrommel zwischen den beiden Grundplatten verbleiben. Dieser Vorteil wird auch bei einem Umbau des Hebezeuges erreicht. Auch lassen sich die Längsträger und die Grundplatten einfach mechanisch herstellen. Des Weiteren kann das Basishebezeug leicht an eine beliebige Anschlusskonstruktion angebaut werden, ohne das Basishebezeug auflösen zu müssen. Die Einheit aus Grundplatten und Seiltrommel bleibt immer über mindestens einen Längsträger verbunden. Durch die erfindungsgemäße Lösung kann ein einzelner Längsträger entfernt und hierbei einzeln durch die Durchgangsöffnung hindurch ausgebaut werden, ohne dass weitere oder sämtliche der übrigen Längsträger bzw. deren Halteelemente gelockert werden müssen. Mit anderen Worten es ist nun nicht mehr vorgesehen, ein gemeinsames Halteelement für mehrere oder sogar alle Längsträger zu verwenden. Die Längsträger können nach Entfernen der zugehörigen Halteelemente auch in zumindest eine der beiden entgegengesetzten Richtungen entlang der Längsachse zur Montage von Anschlusselemente durch die Durchgangsöffnungen verschoben werden. Hierdurch kann auf den vollständigen Ausbau eines Längsträgers verzichtet werden, wenn als Anschlusselement beispielsweise ein Fahrwerk montiert werden soll. Dies ist bei den oben genannten Lösungen des Standes der Technik nicht oder nur mit erheblich größerem Montageaufwand möglich oder durch das Lösen eines gemeinsamen Halteelements mehrerer Längsträger erfolgt eine größere Schwächung der Stabilität des Grundrahmens als es durch den erfindungsgemäßen Einsatz separater Halteelemente möglich wird.

In einer bevorzugten Ausführungsform überdeckt das jeweilige Halteelement lediglich also eine Durchgangsöffnung. Hierzu kann das Halteelement einen ersten Bereich zur Überdeckung der Durchgangsöffnung und einen zweiten Bereich zur Festlegung an der Grundplatte aufweisen.

In konstruktiv einfacher Weise ist vorteilhaft vorgesehen, dass das jeweilige Halteelement sich quer zur Längsachse über weniger als ein Viertel der Außenseite der zweiten Grundplatte erstreckt, insbesondere nur im entsprechenden Eckbereich der Grundplatte. Dies ermöglicht einen einfachen Aufbau der Halteelemente.

Bevorzugterweise ist das Halteelement ein flaches plattenartiges Bauteil, insbesondere eine flache Stahlplatte. Diese kann im ersten Bereich kreisbogenförmig und im zweiten Bereich trapezartig ausgestaltet sein, so dass sich eine aus einem Kreissegment und einem Teiltrapez verschmolzene Form ergibt.

Eine formschlüssige Aufnahme der Längsträger in der Grundplatte wird dadurch erreicht, dass die Durchgangsöffnungen jeweils eine Querschnittsfläche aufweisen, die geringfügig größer als die Querschnittsfläche der Längsträger sind.

Die Stabilität des Grundrahmens in Längsrichtung wird dadurch erreicht, dass im Betriebszustand des Hebezeuges jeweils ein Trägerende der Längsträger in eine der Durchgangsöffnungen eingesteckt und befestigt ist. Als Befestigungsart ist vorteilhafter Weise vorgesehen, dass im Betriebszustand des Hebezeuges das Trägerende der Längsträger über ein Halteelement in und gegen die Richtung der Längsachse des Längsträgers an der Grundplatte festgelegt ist.

Alle Trägerenden können an den Grundplatten befestigt werden, indem das Trägerende der Längsträger eine Haltebohrung aufweist, und das Trägerende an dem Halteelement über ein Befestigungselement, insbesondere eine Schraube, festgelegt ist, das in die Haltebohrung eingreift.

An einem der beiden gegenüberliegenden Trägerenden kann alternativ vorgesehen sein, dass in der entsprechenden Grundplatte der mindestens zwei Grundplatten an deren Innenseite Sacklochöffnungen angeordnet sind, in die in dem Betriebszustand des Hebezeuges jeweils eines der Trägerenden der Längsträger eingesteckt und sich an der Grundplatte abstützend befestigt ist. Hier können Sacklochöffnungen vorgesehen werden, da die Längsträger zu dem gegenüber liegenden Ende ausgebaut oder von dort eingebaut werden.

Als konstruktives Detail ist das entsprechende Trägerende der Längsträger über eine Schraube, die in Richtung der Längsachse des Längsträgers ausgerichtet ist und sich an der Außenseite der zugehörigen Grundplatte abstützt, in der Sacklochöffnung befestigt.

Die Montage, Demontage und der Umbau wird dadurch erleichtert, dass die Schrauben jeweils zum Lösen und Befestigen von einer Außenseite der entsprechenden Grundplatte zugänglich sind.

Vorteilhafter Weise ist vorgesehen, dass die Grundplatten rechteckförmig sind, in den Ecken eines gedachten Vierecks in den Grundplatten jeweils eine Sacklochöffnung beziehungsweise eine Durchgangsöffnung angeordnet ist.

Bevorzugt sind die Längsträger als Stangen mit einem runden Querschnitt ausgebildet und dementsprechend haben die Durchgangsöffnungen beziehungsweise die Sacklochöffnungen einen runden Querschnitt.

In üblicher Weise ist vorgesehen, dass zwischen und an den Innenseiten der Grundplatten beidendig eine Seiltrommel gelagert ist, deren Drehachse parallel zu der Längsachse der Längsträger ausgerichtet ist.

Nachfolgend wird ein Ausführungsbeispiel der Erfindung an Hand der Zeichnung näher erläutert. Es zeigen:
Figur 1 eine perspektivische Ansicht eines erfindungsgemäßen Hebezeugs,
Figur 2 eine Seitenansicht von Figur 1 - teilweise im Schnitt,
Figur 3 eine Detailansicht von Figur 2 aus dem Bereich der Befestigung eines Längsträgers an einer ersten Grundplatte des Grundrahmens und
Figur 4 eine perspektivische Ansicht von Figur 3.

Die Figur 1 zeigt eine perspektivische Ansicht eines erfindungsgemäßen Hebezeugs in Form eines Seilzuges 1 einer Hebevorrichtung mit einer Seiltrommel 2, die in einem Grundrahmen 3 beidendig gelagert ist.

Der Grundrahmen 3 weist eine Form mit einer insgesamt quaderförmigen gedachten Einhüllenden auf und umfasst eine erste Grundplatte 4a und eine zweite Grundplatte 4b, an deren einander zugewandten ersten und zweiten Innenseiten 4c und 4d die Seiltrommel 2 gelagert ist. Die Seiltrommel 2 ist um eine Drehachse D drehbar und wird von einem Elektromotor 2a über ein Getriebe 2b angetrieben. Die erste Grundplatte 4a und die zweite Grundplatte 4b sind jeweils quaderförmig beziehungsweise rechteckförmig ausgebildet.

Außerdem umfasst der Grundrahmen 3 mehrere, insbesondere vier, Längsträger, von denen in der Figur 1 ein erster Längsträger 5a, ein zweiter Längsträger 5b und ein dritter Längsträger 5c sichtbar sind. Über die Längsträger 5a, 5b, 5c werden die Grundplatten 4a, 4b voneinander beabstandet und miteinander verbunden. Hierbei erstrecken sich die Längsträger 5a, 5b, 5c jeweils zwischen den als Befestigungsorten dienenden gegenüberliegenden Ecken eines an der ersten und zweiten Grundplatte 4a, 4b angeordneten gedachten Vierecks, insbesondere Rechtecks, vorzugsweise Quadrats. Bei der zweiten Grundplatte 4b sind die Längsträger 5a, 5b, 5c in Eckbereichen der nahezu quadratischen Grundplatte 4b angeordnet. Die erste Grundplatte 4a weist gegenüber der zweiten Grundplatte 4b eine rechteckige Form auf, da diese zur Befestigung des Elektromotors 2a über den dritten Längsträger 5c und den nicht dargestellten möglichen vierten Längsträger hinaus verlängert ist. Entsprechender Weise sind der erste und zweite Längsträger 5a, 5b im Bereich der unteren Eckbereiche der ersten Grundplatte 4a angeordnet und der dritte Längsträger 5c und ein etwaiger vierter Längsträger im Bereich der Mitte und des Seitenrandes der ersten Grundplatte 4a angeordnet. Des Weiteren nimmt diese erste Grundplatte 4a im Bereich ihrer Außenseite 4e das Getriebe 2b auf, das die Seiltrommel 2 antriebsmäßig mit dem Elektromotor 2a verbindet.

Die Längsträger 5a, 5b sind als Stangen aus Vollmaterial ausgebildet und es sind je nach Einsatzfall des Seilzuges 1 mindestens zwei und bis zu vier Längsträger 5a, 5b, 5c vorgesehen, die in ausgewählten oder allen gegenüberliegenden Ecken der gedachten Vierecke an den Grundplatten 4a, 4b angeordnet sind. Die Längsträger 5a, 5b, 5c haben die Aufgabe die Grundplatten 4a, 4b verwindungssteif miteinander zu verbinden und über die Länge der Längsträger 5a, 5b, 5c wird der gewünschte Abstand und die Parallelität zwischen den beiden Grundplatten 4a, 4b innerhalb der gewünschten Toleranzen erreicht. Im gezeigten Ausführungsbeispiel sind insgesamt drei Längsträger 5a, 5b, 5c vorgesehen. Um ein Auf- und Abwickeln eines nicht dargestellten Seils von der Seiltrommel 2 nicht zu behindern, ist hier ein vierter Längsträger nicht montiert. Je nach Bedarf, Verwendung beziehungsweise Einbausituation können die drei Längsträger 5a, 5b, 5c oder auch vier an gewünschten Befestigungsorten beziehungsweise Ecken der gedachten Vierecke befestigt werden.

Die Längsträger 5a, 5b, 5c weisen jeweils ein erstes Trägerende 5d und ein gegenüberliegendes zweites Trägerende 5e auf. Die ersten Trägerenden 5d sind jeweils in der ersten Grundplatte 4a und die zweiten Trägerenden 5e jeweils in der zweiten Grundplatte 4b befestigt. Die spezielle Art der Befestigung der zweiten Trägerenden 5e in der zweiten Grundplatte 4b wird im Zusammenhang mit den Figuren 3 und 4 erläutert.

Die Figur 1 zeigt den Seilzug in einem sogenannten Betriebszustand, also nach einer erfolgten Montage der Längsträger 5a, 5b, 5c. In diesem Betriebszustand sind die Längsträger 5a, 5b, 5c mit ihren Längsachsen L parallel und seitlich versetzt zu der Drehachse D der Seiltrommel 2 ausgerichtet.

In der Figur 1 ist ein Seilzug 1 mit einem erfindungsgemäßen Grundrahmen 3 dargestellt. Ein derartiger Seilzug 1 kann als Basishebezeug Bestandteil eines Baukastensystems sein und durch Anschlusselemente 18 in unterschiedlicher Weise verwendet werden. Als sogenannter Fußzug - wie in Figur 1 gezeigt - kann dieser an einem ortsfesten Bauteil befestigt werden. Hierfür werden entsprechende Anschlusselemente 18 an den Grundplatten 4a, 4b befestigt. Auch kann dieser Seilzug 1 Bestandteil einer Krankatze werden, in dem Fahrwerkskomponenten an den Grundplatten 4a, 4b befestigt werden. Als mögliche Krankatzenbauformen sind eine Unterflanschkrankatze, eine Einschienenkrankatze mit Anordnung des Seilzuges 1 neben der Schiene und eine Zweischienenkrankatze denkbar.

Entsprechender Weise haben die Grundplatten 4a, 4b neben der Lagerung der Seiltrommel 2 verschiedene weitere Funktionen wie beispielsweise den Elektroantrieb 2a zu tragen, Anbautraversen für Teile einer Seileinscherung aufzunehmen, elektrische Ausrüstung zu beherbergen, eine Fußbefestigung des Seilzuges zu ermöglichen oder Fahrwerkskomponenten anzubringen.

Die Figur 2 zeigt eine teilgeschnittene Seitenansicht auf den Seilzug 1 gemäß Figur 1. Es ist ersichtlich, dass die beiden Grundplatten 4a, 4b an sich als Gussteile hergestellt sind. An Hand der Figuren 2 und 3 sowie 4 wird nun die Ausführung der Verbindung zwischen den Trägerenden 5d, 5e und den Grundplatten 4a, 4b näher erläutert.

Die Figur 3 zeigt eine Ausschnittsvergrößerung von Figur 2 aus dem Bereich der zweiten Grundplatte 4b. Wie zuvor zur Figur 1 beschrieben, weist die zweite Grundplatte 4b gleichartige Befestigungsmöglichkeiten für insgesamt bis zu vier Längsträger 5a, 5b, 5c oder weniger als vier Längsträger 5a, 5b, 5c an vier verschiedenen Befestigungsorten auf. In der Figur 3 sind exemplarisch die Befestigungsorte für den ersten und den dritten Längsträger 5a, 5c zu erkennen. Um die Längsträger 5a, 5c mit ihrem zweiten Trägerende 5e an der zweiten Grundplatte 4b zu befestigen, ist in der zweiten Grundplatte 4b im Bereich der gewünschten Befestigungsorte jeweils eine Durchgangsöffnung 8 angeordnet. Im vorliegenden Ausführungsbeispiel ist die Durchgangsöffnung 8 in Längsrichtung der Längsachse L gesehen jeweils zweiteilig mit einem vorderen und hinteren Teil - getrennt über einen Zwischenraum - ausgebildet, um eine Art mehrschnittige Bolzenverbindung zu schaffen. Hierüber können dann einfach Anschlusselemente 18 an den Grundplatten 4a, 4b befestigt werden. Auch eine einteilige Ausbildung der Durchgangsöffnung 8 ist möglich. Die erste Grundplatte 4a kann in gleicher Weise entsprechende Durchgangsöffnungen 8 aufweisen.

Da die Längsträger 5a, 5b, 5c als Stangen mit einem runden Querschnitt ausgebildet sind, weisen die Durchgangsöffnungen 8 jeweils eine Querschnittsfläche auf, die insbesondere in Bezug auf ihren Durchmesser geringfügig größer ist als die im Betriebszustand konzentrisch angeordnete Querschnittsfläche der Längsträger 5a, 5b, 5c. Die Längsträger 5a, 5b, 5c haben somit einen formschlüssigen Kontakt mit der zweiten Grundplatte 4b. Die zentrale Durchgangsachse d der Durchgangsöffnung 8 fällt somit mit der Längsachse L der Längsträger 5a, 5b, 5c im Betriebszustand zusammen.

Um das zweite Trägerende 5e der Längsträger 5a, 5b, 5c gegen ein Verschieben in beiden entgegengesetzten Richtungen entlang der Längsachse L der Längsträger 5a, 5b, 5c festzuhalten, ist in dem zweiten Trägerende 5e ausgehend von der äußeren Stirnfläche eine sich zentral in Richtung des ersten Trägerendes 5d entlang der Längsachse L der Längsträger 5a, 5b, 5c erstreckende Haltebohrung 10a mit Innengewinde vorgesehen.

Gleichzeitig ist pro Längsträger 5a, 5b, 5c jeweils ein separates Halteelement 10 vorgesehen, das eine Bohrung 9 aufweist, durch die eine Schraube 11 hindurch greift und in die Haltebohrung 10a eingreift, so dass das zweite Trägerende 5e an dem Halteelement 10 festgelegt ist.

Das jeweilige Halteelement 10 überdeckt dabei lediglich eine einzelne Durchgangsöffnung 8 und ist an der Außenseite 4f der Grundplatte 4b über eine weitere Schraube 12 festgelegt, die durch eine entsprechende weitere Bohrung 13 durchgreift. Hierdurch wird der entsprechende Längsträger 5a, 5b, 5c an der Grundplatte 4b festgehalten und gegen eine Bewegung entlang der Längsachse L in Richtung eines der Trägerenden 5d, 5e gesichert.

Das Halteelement 10 ist ein flaches plattenartiges Bauteil aus Stahl.

Das Halteelement 10 weist einen ersten Bereich 14a zur Überdeckung der Durchgangsöffnung 8, die mit der Bohrung 9 ausgestaltet ist, und einen zweiten Bereich 14b zur Festlegung an der Grundplatte 4b auf, die mit der weiteren Bohrung 13 versehen ist. Im ersten Bereich 14a ist das Halteelement kreisbogenförmig und im zweiten Bereich 14b trapezartig beziehungsweise trapezförmig ausgestaltet, so dass sich eine aus einem Kreissegment und einem Teiltrapez verschmolzene Form ergibt, die in etwa einer Art Tropfenform entspricht (vgl. Figur 4). In Richtung der Längsachse L gesehen erstreckt sich das Halteelement 10 hierbei mit beiden Bereichen 14a, 14b in einer Richtung quer zur Längsachse L nur geringfügig über die zugehörige Durchgangsöffnung 8 hinaus entlang der Außenseite 4f der zweiten Grundplatte 4b. Vorzugsweise erstreckt sich jedes Halteelement 10 nur über deutlich weniger als ein Viertel der Außenseite 4f der zweiten Grundplatte 4b, insbesondere nur im entsprechenden Eckbereich der Grundplatte 4b. Keines der Halteelemente 10 kann damit als gemeinsames Halteelement 10 für mehr als einen der Längsträger 5a, 5b, 5c dienen, da es sich nicht über zwei Durchgangsöffnungen 8 gleichzeitig erstreckt beziehungsweise diese überdeckt. Es muss vielmehr für jeden Längsträger 5a, 5b, 5c ein separates eigenes Halteelement 10 eingesetzt werden.

Durch diese Art der Befestigung der zweiten Trägerenden 5e in den Durchgangsöffnungen 8 über jeweils eines der Halteelemente 10 mit der Schraube 11 und der Schraube 12 ist es möglich, nach Entfernen des Halteelementes 10 den jeweils zugeordneten Längsträger 5a, 5b, 5c einzeln und unabhängig von den übrigen weiterhin befestigten Längsträgern 5a, 5b, 5c entlang der Längsachse L durch die Durchgangsöffnung 8 aus der zweiten Grundplatte 4b zu verschieben oder vollständig heraus zu ziehen. Somit ist es möglich, ohne die Seiltrommel 2 zu entfernen, die Position oder Anzahl der Längsträger 5a, 5b, 5c zu verändern.

Es versteht sich, dass auch die ersten Trägerenden 5d der Längsträger 5a, 5b, 5c an der ersten Grundplatte 4a jeweils in gleicher Weise wie die zweiten Trägerenden 5e an der zweiten Grundplatte 4b über ein separates Halteelement 10 befestigt werden können. Damit können die Längsträger 5a, 5b, 5c jeweils nach Entfernen der zugehörigen Halteelemente 10 einzeln entlang der Längsachse L wahlweise in einer der beiden entgegensetzten Richtungen, das heißt in Richtung eines der beiden Trägerenden 5d, 5e, durch die Durchgangsöffnungen 8 zumindest verschoben und auch ausgebaut werden.

### Bezugszeichenliste

- 1: Seilzug
- 2: Seiltrommel
- 2a: Elektromotor
- 2b: Getriebe
- 3: Grundrahmen
- 4a: erste Grundplatte
- 4b: zweite Grundplatte
- 4c: Innenseite der ersten Grundplatte 4a
- 4d: Innenseite der zweiten Grundplatte 4b
- 4e: Außenseite der ersten Grundplatte 4a
- 4f: Außenseite der zweiten Grundplatte 4b
- 5a: erster Längsträger
- 5b: zweiter Längsträger
- 5c: dritter Längsträger
- 5d: erstes Trägerende
- 5e: zweites Trägerende
- 8: Durchgangsöffnung
- 9: Bohrung
- 10: Halteelement
- 10a: Haltebohrung
- 11: Schraube
- 12: Schraube
- 13: Bohrung
- 14a: erster Bereich
- 14b: zweiter Bereich
- 18: Anschlusselement

- d: Durchgangsachse
- D: Drehachse
- L: Längsachse

## Patentansprüche

1. Hebezeug, insbesondere Seilzug (1), mit einem mindestens zwei Grundplatten (4a, 4b) aufweisenden Grundrahmen (3), mit mindestens zwei ein erstes Trägerende (5d) und ein gegenüberliegendes zweites Trägerende (5e) aufweisenden Längsträgern (5a, 5b, 5c), die die Grundplatten (4a, 4b) miteinander verbinden und voneinander beabstanden, wobei das erste Trägerende (5d) und das zweite Trägerende (5e) der Längsträger (5a, 5b, 5c) an den Grundplatten (4a, 4b) des Hebezeuges derart lösbar befestigt sind und eine der mindestens zwei Grundplatten (4a, 4b) derart ausgebildet ist, dass die Längsträger (5a, 5b, 5c) in Richtung ihrer Längsachse (L) und durch eine der mindestens zwei Grundplatten (4a, 4b) hindurch ein- oder ausbaubar sind, wofür in einer der Grundplatten (4b) der mindestens zwei Grundplatten (4a, 4b) Durchgangsöffnungen (8) für die Durchführung der Längsträger (5a, 5b, 5c) angeordnet sind, jeweils ein Trägerende (5d, 5e) der Längsträger (5a, 5b, 5c) in eine der Durchgangsöffnungen (8) eingesteckt und befestigt ist und das Trägerende (5d, 5e) der Längsträger (5a, 5b, 5c) über ein Halteelement (10) an der Grundplatte (4b) festgelegt ist, um ein Verschieben des Längsträgers (5a, 5b, 5c) entlang der Längsachse (L) in Richtung beider Trägerenden (5d, 5e) zu verhindern, wozu das Halteelement (10) an einer Außenseite (4f) der Grundplatte (4b) befestigt ist, wobei das Trägerende (5e) der Längsträger (5a, 5b, 5c) eine Haltebohrung (10a) aufweist, und das Halteelement (10) an dem Trägerende (5e) über ein erstes Befestigungselement, insbesondere eine erste Schraube (11), festgelegt ist, das in die Haltebohrung (10a) eingreift, **dadurch gekennzeichnet, dass** pro Längsträger (5a, 5b, 5c) jeweils ein separates Halteelement (10) vorgesehen ist und dass zusätzlich zu dem ersten Befestigungselement ein zweites Befestigungselement, insbesondere eine zweite Schraube (12), vorgesehen ist, über das das jeweilige Halteelement (10) an der Grundplatte (4b) festgelegt ist.

2. Hebezeug nach Anspruch 1, **dadurch gekennzeichnet, dass** das jeweilige Halteelement (10) lediglich eine Durchgangsöffnung (8) überdeckt.

3. Hebezeug nach Anspruch 1 oder 2, **dadurch gekennzeichnet, dass** das jeweilige Halteelement (10) sich quer zur Längsachse (L) über weniger als ein Viertel der Außenseite (4f) der Grundplatte (4b) erstreckt, insbesondere nur im entsprechenden Eckbereich der Grundplatte (4b).

4. Hebezeug nach einem der vorhergehenden Ansprüche, **dadurch gekennzeichnet, dass** das Halteelement (10) ein flaches plattenartiges Bauteil ist.

5. Hebezeug nach einem der vorhergehenden Ansprüche, **dadurch gekennzeichnet, dass** das Halteelement (10) einen ersten Bereich (14a) zur Überdeckung einer Durchgangsöffnung (8) aufweist.

6. Hebezeug nach einem der vorhergehenden Ansprüche, **dadurch gekennzeichnet, dass** das Halteelement (10) einen zweiten Bereich (14b) zur Festlegung an der Grundplatte (4a) aufweist.

## Claims

1. Lifting device, in particular a cable winch (1), having a base frame (3) comprising at least two base plates (4a, 4b), having at least two longitudinal supports (5a, 5b, 5c) comprising a first support end (5d) and an opposing second support end (5e), said longitudinal supports connecting the base plates (4a, 4b) together and spacing them apart, wherein the first support end (5d) and the second support end (5e) of the longitudinal supports (5a, 5b, 5c) are detachably fastened to the base plates (4a, 4b) of the lifting device in such a way and one of the at least two base plates (4a, 4b) is designed in such a way that the longitudinal supports (5a, 5b, 5c) can be installed or removed in the direction of their longitudinal axis (L) and through one of the at least two base plates (4a, 4b), for which purpose passage openings (8) for passage of the longitudinal supports (5a, 5b, 5c) are provided in one of the base plates (4b) of the at least two base plates (4a, 4b), in each case one support end (5d, 5e) of the longitudinal supports (5a, 5b, 5c) is inserted and fastened in one of the passage openings (8) and the support end (5d, 5e) of the longitudinal supports (5a, 5b, 5c) is fixed to the base plate (4b) via a retaining element (10) in order to prevent displacement of the longitudinal support (5a, 5b, 5c) along the longitudinal axis (L) in the direction of the two support ends (5d, 5e), for which purpose the retaining element (10) is fastened to an outer side (4f) of the base plate (4b), wherein the support end (5e) of the longitudinal supports (5a, 5b, 5c) has a retaining bore (10a), and the retaining element (10) is fixed to the support end (5e) via a first fastening element, in particular a first screw (11), which engages in the retaining bore (10a), **characterised in that** for each longitudinal support (5a, 5b, 5c) a respective separate retaining element (10) is provided, and that, in addition to the first fastening element, a second fastening element, in particular a second screw (12), is provided by means of which the respective retaining element (10) is fixed to the base plate (4b).

2. Lifting device as claimed in claim 1, **characterised in that** the respective retaining element (10) covers only one passage opening (8).

3. Lifting device as claimed in claim 1 or 2, **characterised in that** the respective retaining element (10) extends transversely to the longitudinal axis (L) over less than a quarter of the outer side (4f) of the base plate (4b), in particular only in the corresponding corner region of the base plate (4b).

4. Lifting device as claimed in any one of the preceding claims, **characterised in that** the retaining element (10) is a flat planar component.

5. Lifting device as claimed in any one of the preceding claims, **characterised in that** the retaining element (10) has a first region (14a) for covering a passage opening (8).

6. Lifting device as claimed in any one of the preceding claims, **characterised in that** the retaining element (10) has a second region (14b) for fixing to the base plate (4a).

## Revendications

1. Engin de levage, en particulier câble de traction (1), comprenant un cadre de base (3) comportant au moins deux plaques de base (4a, 4b), au moins deux poutres longitudinales (5a, 5b, 5c) qui sont pourvues d'une première extrémité de poutre (5d) et d'une deuxième extrémité de poutre opposée (5e) et qui relient les plaques de base (4a, 4b) entre elles à distance l'une de l'autre, la première extrémité de poutre (5d) et la deuxième extrémité de poutre (5e) des poutres longitudinales (5a, 5b, 5c) étant fixées de manière amovible aux plaques de base (4a, 4b) de l'engin de levage et l'une des au moins deux plaques de base (4a, 4b) étant conformée de telle sorte que les poutres longitudinales (5a, 5b, 5c) soient déployables ou escamotables dans la direction de leur axe longitudinal (L) et à travers l'une des au moins deux plaques de base (4a, 4b), ce pour quoi des ouvertures de passage (8), destinées au passage des poutres longitudinales (5a, 5b, 5c), sont ménagées dans l'une des plaques de base (4b) des au moins deux plaques de base (4a, 4b), une extrémité de poutre (5d, 5e) de chacune des poutres longitudinales (5a, 5b, 5c) est insérée et fixée dans l'une des ouvertures de passage (8) et l'extrémité de poutre (5d, 5e) des poutres longitudinales (5a, 5b, 5c) est fixée sur la plaque de base (4b) par le biais d'un élément de retenue (10) pour empêcher un déplacement de la poutre longitudinale (5a, 5b, 5c) le long de l'axe longitudinal (L) en direction des deux extrémités de poutre (5d, 5e), ce pour quoi l'élément de retenue (10) est fixé à un côté extérieur (4f) de la plaque de base (4b), l'extrémité de poutre (5e) des poutres longitudinales (5a, 5b, 5c) comportant un trou de retenue (10a) et l'élément de retenue (10) étant fixé à l'extrémité de poutre (5e) par le biais d'un premier élément de fixation, en particulier une première vis (11), qui s'engage dans le trou de retenue (10a), **caractérisé en ce qu'**il est prévu pour chaque poutre longitudinale (5a, 5b, 5c) un élément de retenue séparé (10) et **en ce qu'**il est prévu, en plus du premier élément de fixation, un deuxième élément de fixation, en particulier une deuxième vis (12), par le biais duquel l'élément de retenue respectif (10) est fixé à la plaque de base (4b).

2. Engin de levage selon la revendication 1, **caractérisé en ce que** l'élément de retenue respectif (10) ne recouvre qu'une ouverture de passage (8).

3. Engin de levage selon la revendication 1 ou 2, **caractérisé en ce que** l'élément de retenue respectif (10) s'étend transversalement à l'axe longitudinal (L) sur moins d'un quart du côté extérieur (4f) de la plaque de base (4b), en particulier seulement dans la zone d'angle correspondante de la plaque de base (4b).

4. Engin de levage selon l'une des revendications précédentes, **caractérisé en ce que** l'élément de retenue (10) est un composant plat de type plaque.

5. Engin de levage selon l'une des revendications précédentes, **caractérisé en ce que** l'élément de retenue (10) comporte une première zone (14a) destinée à recouvrir une ouverture de passage (8).

6. Engin de levage selon l'une des revendications précédentes, **caractérisé en ce que** l'élément de retenue (10) comporte une deuxième zone (14b) destinée à être fixée à la plaque de base (4a).
